# EUROPÄISCHE PATENTSCHRIFT

(11) **EP 0 037 428 B1**
(45) Veröffentlichungstag und Bekanntmachung des Hinweises auf die Patenterteilung: **18.05.1983**
(21) Anmeldenummer: 80101838.3
(22) Anmeldetag: 05.04.1980
(51) Int. Cl.: E02D 3/074, B06B 1/16

(54) **Unwuchtrüttler mit Schaltkupplung**
Unbalanced-mass vibrator with switching clutch
Appareil vibrant à masses rotatives non équilibrées, comportant un accouplement à commutateur

(43) Veröffentlichungstag der Anmeldung: 14.10.1981
(73) Patentinhaber: Losenhausen Maschinenbau AG& Co Kommanditgesellschaft, D-4000 Düsseldorf1 (DE)
(72) Erfinder: Waschulewski, Hans-Georg, D-4020 Mettmann (DE)

## Beschreibung

Die Erfindung betrifft einen Unwuchtrüttler, insbesondere für Bodenverdichter mit umsteuerbarer Marschrichtung, mit zwei gegenläufigen Unwuchtwellen, deren eine in ihrer Phasenlage gegenüber der anderen durch eine Schaltkupplung verstellbar ist, enthaltend eine erste Unwucht auf einer von einem Antriebsmotor angetriebenen Unwuchtwelle, eine zweite Unwucht auf einer zu dieser Unwuchtwelle parallelen Unwuchtwelle, ein erstes Zahnrad, das mit einer der Unwuchtwellen fest verbunden ist, ein zweites Zahnrad, das mit dem ersten Zahnrad in Eingriff und drehbar auf der anderen Unwuchtwelle gelagert ist und eine bei wenigstens zwei verschiedenen Winkellagen kuppelnde Schaltkupplung zwischen dem zweiten Zahnrad und der zugehörigen anderen Unwuchtwelle, wobei diese Schaltkupplung folgende Bauteile enthält:
Anschlagmittel an dem Zahnrad, eine mit der Unwuchtwelle umlaufende Mitnahmeeinrichtung, die zwischen einer ersten und einer zweiten Stellung beweglich ist und in der ersten Stellung bei einer Winkellage und in der zweiten Stellung bei einer anderen Winkellage mit den Anschlagmitteln zur Herstellung einer Antriebsverbindung zwischen Zahnrad und Unwuchtwelle zusammenwirkt, und eine Schaltvorrichtung durch welche die Mitnahmeeinrichtung zwischen der ersten und der zweiten Stellung schaltbar ist.

Es ist ein Unwuchtrüttler dieser Art bekannt (DE-C-1 015275), bei welchem ein auf den gegenüberliegenden Stirnseiten mit Anschlägen versehenes Zahnrad zwischen zwei auf der Unwuchtwelle sitzenden Scheiben axial hin- und herverschiebbar ist. Das Zahnrad ist mit einem weiteren Zahnrad in Eingriff, das fest auf einer zu der ersteren parallele Unwuchtwelle sitzt. Die Scheiben tragen auf den inneren, dem Zahnrad zugewandten Stirnflächen Mitnehmer, die an den Anschlägen entweder auf der einen oder - winkelversetzt - auf der anderen Seite des Zahnrads zur Anlage kommen. Durch Hin- und Herschalten des Zahnrads erfolgt eine schrittweise Winkelverstellung.

Diese bekannte Anordnung hat verschiedene Nachteile:

Die Verstellung der Unwuchtwellen zueinander und damit der Richtung der durch die gegenläufigen Unwuchten hervorgerufenen Schwingungen erfolgt in Schritten durch wiederholtes Hin- und Herschalten. Die Schaltstellung des die Verschiebung des Zahnrads bewirkenden Schaltgliedes liefert daher keine eindeutige Anzeige für die jeweils eingestellte Winkelstellung der Unwuchtwellen.

Es ist weiterhin erforderlich, ein drehmoment- übertragendes Zahnrad axial hin- und herzuschieben. Dabei muss das mit dem verschiebbaren Zahnrad in Eingriff stehende Zahnrad auf der anderen Welle eine die Verschiebung zulassende Breite besitzen. Beiderseits des verschiebbaren Zahnrads sitzen auf der Unwuchtwelle die Scheiben mit den Mitnehmern. Hierdurch wird die Schaltkupplung aufwendig und die axialen Abmessungen der Schaltkupplung werden unerwünscht gross.

Bei einem nach dem Prinzip der DE-C-1 015 275 arbeitenden, offenkundig vorbenutzten Bodenverdichter (Losenhausen ATN 2000) sind nur zwei Winkelstellungen vorgesehen, bei denen das Zahnrad entweder mit der einen oder mit der anderen Scheibe kuppelt. Damit ist jeder Winkelstellung «Vorwärts» oder «Rückwärts» eine eindeutige Axiallage des verschiebbaren Zahnrads und damit eine eindeutige Schaltstellung des die Verschiebung des Zahnrads bewirkenden Schaltmechanismus zugeordnet. Aus der Stellung des Schaltmechanismus kann daher eindeutig auf die Schwingungsrichtung geschlossen werden. Bei diesem bekannten Gerät entfällt daher der eine Nachteil der Anordnung nach DE-C-1 015275. Die übrigen vorstehend diskutierten Nachteile dieser Anordnung bleiben jedoch bestehen.

Durch die DE-C-1 484588 ist ein Unwuchtrüttler mit Schaltkupplung bekannt, bei welchem in einem an dem Zahnrad sitzenden Schaltgehäuse Anschläge vorgesehen sind. Die Schaltkupplung enthält einen axial auf der Welle verschiebbaren Schaltring mit einem Mitnehmer, die mit zwei um 180° versetzten Anschlägen im Inneren des Schaltgehäuses zusammenwirken und das Zahnrad mit der Welle kuppeln. Auf der den Anschlägen gegenüberliegenden Stirnfläche des Zahnrads sind Schrägflächen angeordnet, die mit Auflaufnocken des Schaltrings zusammenwirken.

Die Schaltkupplung wird ausgelöst, indem der Schaltring axial bewegt und damit der Mitnehmer ausser Eingriff mit dem einen Anschlag gebracht wird. Der getriebene Teil bleibt jetzt zurück. Bei Erreichen der Schrägflächen wird der Schaltring vor Passieren des nächsten Anschlags zurückgeschoben, und der Mitnehmer legt sich an den um 180° versetzten Anschlag an.

Diese bekannte Anordnung hat ebenfalls verschiedene Nachteile:

Der Schaltring wird bei jedem Schaltvorgang hin- und herbewegt. Diese Hin- und Herbewegung erhöht den Verschleiss. Die Konstruktion ist kompliziert. Auch dort ist die Schaltstellung von aussen nicht erkennbar. Der Schaltring darf nur kurzzeitig axial verschoben und muss für eine einwandfreie Arbeitsweise sofort nach dem Ausrücken der Kupplung wieder frei zurückschiebbar sein. Die Kraftübertragung erfolgt stark seitlich von dem Zahnrad.

Durch die DE-A-2008055 oder die DE-A-2802648 ist ein Unwuchtrüttler mit Schaltkupplung bekannt, bei welchem an dem Zahnrad in einem seitlich davon angeordneten und mit dem Zahnrad verbundenen Schaltgehäuse axial gegeneinander versetzte Anschläge angeordnet sind. Ein radialer Mitnehmer sitzt an einem in der Welle geführten Schaltbolzen und ragt durch ein Fenster der Welle. Dieser Mitnehmer wird entweder in die Ebene des einen oder des anderen Anschlags bewegt.

Bei dieser Anordnung wird der nach dem Ausrücken der Kupplung beim Auftreffen des radialen Mitnehmers an dem nächsten Anschlag auftretende Auftreffimpuls unmittelbar an dem Schaltmechanismus, nämlich dem Schaltbolzen wirksam.

Der Erfindung liegt die Aufgabe zugrunde, eine Schaltkupplung der eingangs definierten Art so auszubilden, dass die in Eingriff befindlichen Zahnräder gleiche Breite haben können und eine Axialverschiebung eines Zahnrades gegen ein damit kämmendes anderes vermieden wird, der Schaltzustand am Stellglied erkennbar ist und der Auftreffimpuls, der beim Anschlagen der Mitnahmeeinrichtung an das Anschlagmittel nach dem Schaltvorgang auftritt, von dem Schaltmechanismus ferngehalten ist.

Erfindungsgemäss wird diese Aufgabe dadurch gelöst, dass die Mitnahmeeinrichtung von einem Hebel gebildet ist, der an der Unwuchtwelle um eine quer zur Umlaufachse der Unwuchtwelle verlaufende Schwenkachse schwenkbar gelagert ist.

Bei einer solchen Anordnung wird der Schwenkhebel an der Unwuchtwelle über die Schwenklagerung an einem relativ langen Hebelarm gegenüber dem übertragenen Drehmoment abgestützt. Diese Schwenklagerung nimmt den Auftreffimpuls auf. Der in der Ebene der Schwenkbewegung angreifende Schaltmechanismus wird von dem Auftreffimpuls nicht beeinflusst. Die Zahnräder können axial festliegend und von gleicher Breite sein. Der Schaltzustand ist an dem Stellglied unmittelbar erkennbar. Der Anschlag kann unmittelbar am Zahnrad und nicht weit von dessen Mittelebene vorgesehen werden. Die gesamte Anordnung kann einfach und raumsparend ausgebildet werden.

Weitere Ausgestaltungen der Erfindung sind Gegenstand der Unteransprüche.

Die Erfindung ist nachstehend an zwei Ausführungsbeispielen unter Bezugnahme auf die zugehörigen Zeichnungen näher erläutert:
Fig. 1 zeigt einen Schnitt durch einen Unwuchtrüttler längs einer die Umlaufachse der einen Unwucht enthaltenden Ebene.
Fig. 2 zeigt (teilweise im Schnitt) eine Axialansicht des Unwuchtrüttlers bei abgenommenem Deckel.
Fig. 3 zeigt in einer Darstellung ähnlich Fig. 1 eine abgewandelte Ausführungsform des Unwuchtrüttlers.

Bei der Ausführungsform nach Fig. 1 und 2 ist mit 10 ein Rüttlergehäuse bezeichnet. In Lagerschilden 12, 14 ist über Wälzlager 16, 18 eine Unwucht 20 mittels einer Unwuchtwelle 22 gelagert, die bei dem dargestellten Ausführungsbeispiel von zwei fluchtenden Wellenstümpfen 24 und 26 gebildet ist. Eine ähnliche (nicht dargestellte) Unwucht ist mit einer zu der Unwuchtwelle 22 parallelen Unwuchtwelle 28 im Rüttlergehäuse 10 gelagert. Auf den Unwuchtwellen 22 und 28 sitzen Zahnräder 30 bzw. 32, die miteinander in Eingriff sind. Das Zahnrad 30 ist über ein Gleitlager 34 drehbeweglich auf dem Wellenstumpf 26 der Unwuchtwelle 22 gelagert, während das Zahnrad 32 fest mit der Unwuchtwelle 28 verbunden ist. Das Zahnrad 30 ist mit der Unwuchtwelle 22 über eine Schaltkupplung 36 kuppelbar.

Die Schaltkupplung 36 enthält einen Anschlag 38, der auf der äusseren Stirnfläche des Zahnrads 30 sitzt. Ein doppelarmiger Hebel 40 ist mit einer Welle 42 um eine quer zur Umlaufachse 44 der Unwuchtwelle 22 verlaufende Schwenkachse 46 schwenkbar gelagert. Der doppelarmige Hebel 40 ist zwischen zwei Endstellungen bewegbar. In der ersten Endstellung kommt er mit einem Arm 48 und in der zweiten Endstellung mit dem anderen Arm 50 an dem Anschlag 38 zur Anlage.

Wie aus Fig. 2 ersichtlich ist, ist die Welle 42 in Lagerbuchsen 52 gelagert, die in Lagerböcken 54, 56 sitzen, welche durch Schrauben 58 an der Stirnfläche des Wellenstumpfes 26 befestigt sind.

Je nachdem, ob der doppelarmige Hebel 40 in der in Fig. 1 dargestellten Lage ist oder im Uhrzeigersinn in die andere Lage verschwenkt ist, ist die Unwuchtwelle 22 in der einen oder einer dagegen im wesentlichen um 180° winkelversetzten anderen Lage mit dem Zahnrad 30 gekuppelt. Da das Zahnrad 30 mit dem Zahnrad 32 auf der anderen Unwuchtwelle 28 in Eingriff ist, verändert sich die relative Winkellage der gegensinnig umlaufenden Unwuchten und damit die resultierende Schwingungsrichtung.

Bei Anwendung an einem Plattenrüttler für die Bodenverdichtung entspricht die eine Winkellage einer Vorwärtsbewegung des Geräts, während die andere Winkellage zu einer Rückwärtsbewegung führt.

Bei der dargestellten Ausführungsform ist die Masseverteilung des doppelarmigen Hebels 40 so unsymmetrisch, dass die Fliehkraft auf den doppelarmigen Hebel ein Drehmoment um die Schwenkachse 46 ausübt, welches den Hebel im Uhrzeigersinn in Fig. 1 in eine erste Stellung zu schwenken sucht. Eine Schaltvorrichtung zur Betätigung der Schaltkupplung enthält einen Bowdenzug 60, über welchen auf den doppelarmigen Hebel 40 eine Kraft zur Erzeugung eines Drehmoments ausübbar ist, das dem von der Fliehkraft hervorgerufenen Drehmoment entgegenwirkt. Im einzelnen ist in dem Wellenstumpf 26 mittels einer Lagerbuchse 62 eine Stange 64 axial verschiebbar. An der Stange 64 sitzt ein Z-förmiger Ansatz 66, der hinter eine an dem Arm 48 des doppelarmigen Hebels 40 vorgesehene Nase 68 greift und gleichzeitig an die dem Zahnrad 30 zugewandte Innenseite des Arms 48 anlegbar ist.

Am anderen, inneren Ende der Stange 64 ist diese über ein axial belastbares Kugellager 72 in einem Gehäuse 74 gelagert. Über eine an der Stange 64 sitzende Scheibe 76, die auf der Innenseite an dem Innenring des Kugellagers 72 anliegt, kann von dem Gehäuse 74 eine Zugkraft nach links in Fig. 1 auf die Stange 64 ausgeübt werden. Die dem Kugellager 74 gegenüberliegende Stirnwand 78 des Gehäuses 74 ist mit der Seele 80 des Bowdenzugs 60 verbunden. Der Bowdenzug 60 ist durch eine Axialbohrung 82 des Wellenstumpfes 24 hindurchgeführt und dort in einem Kugellager 84 gelagert. Der nicht-umlaufende Bowdenzug 60 ist dann seitlich aus dem Rüttlergehäuse 10 herausgeführt.

in jeder Endstellung des doppelarmigen Hebels 40 liegt der jeweils von dem Zahnrad 30 abgehobene Arm, in der Darstellung von Fig. 1 der Arm 50, mit seiner im Zahnrad 30 abgewandten Rückseite 86 bremsend an einer gehäusefesten Bremsfläche 88 an. An der Stirnfläche des Zahnrads ist ein keilförmiger Nocken 90 vorgesehen, durch welchen kurz vor Anlage des zum Zahnrad 30 hingeneigten Armes 48 an dem Anschlag 38 dieser Arm 48 soweit zurückschwenkbar ist, dass der andere Arm 50 von der Bremsfläche 88 abgehoben wird. In ähnlicher Weise erfolgt bei einer Umschaltung des doppelarmigen Hebels 40 zunächst eine Anlage des Armes 48 an der Bremsfläche 88, bevor kurz vor Anlage des Armes 50 an dem Anschlag 38 dieser Arm zurückgeschwenkt und damit der Arm 48 von der Bremsfläche abgehoben wird. Der doppelarmige Hebel 40 weist vorzugsweise auf seiner dem Zahnrad 30 abgewandten Rückseite 86 einen Bremsbelag 92 auf.

Die Wirkungsweise der beschriebenen Anordnung ist wie folgt:
Wenn keine Zugkraft auf den Bowdenzug 60 ausgeübt wird, bewegt sich die Stange 64 nach rechts in Fig. 1 unter dem Einfluss des von der Fliehkraft im Uhrzeigersinn auf den doppelarmigen Hebel 40 ausgeübten Drehmomentes und verschwenkt den doppelarmigen Hebel 40 im Uhrzeigersinn, so dass der Arm 48 ausser Eingriff mit dem Anschlag 38 kommt und der Arm 50 in die Bahn des Anschlags 38 bewegt wird. In der Endstellung des doppelarmigen Hebels 40 kommt der Arm 50 mit dem Bremsbelag 92 an der Bremsfläche 88 zur Anlage. Hierdurch wird die Unwuchtwelle 22 und die Unwucht 20 abgebremst, so dass sie dem über das Zahnrad 32 angetriebenen Zahnrad 30 nacheilt, solange bis der Anschlag 38 an dem Arm 50 zur Anlage kommt. Kurz bevor dies geschieht, wird der Arm 50 durch den Nocken 90 etwas zurückgeschwenkt, so dass der Arm 48 von der Bremsfläche 88 wieder abhebt.

Diese Schaltstellung entspricht vorteilhafterweise der Fahrtrichtung «Vorwärts» eines mit dem Unwuchtrüttler versehenen Bodenverdichters. Es wird so sichergestellt, dass auf jeden Fall, auch beispielsweise bei Bruch der Seele 80, der Unwuchtrüttler in die Schaltstellung «Vorwärts» geht.

Zum Umschalten des Unwuchtrüttlers in die in Fig. 1 dargestellte Schaltstellung wird das Gehäuse 74 über den Bowdenzug 60 nach links gezogen. Damit wird die Stange 64 nach links bewegt. Über den Z-förmigen Ansatz 66 und die Nase 68 wird der doppelarmige Hebel 40 entgegen dem Uhrzeigersinn verschwenkt, so dass der Arm 50 ausser Eingriff mit dem Anschlag 38 kommt und, wie in Fig. 1 dargestellt, der Hebel 48 in die Bahn des Anschlags 38 gelangt. Auch hier erfolgt eine zwischenzeitliche Abbremsung über den Bremsbelag 86 und die Bremsfläche 88, bis der Arm 48 durch den Nocken 90 zurückgeschwenkt wird.

Eine abgewandelte Ausführungsform ist in Fig. 3 dargestellt. Der Grundaufbau des Unwuchtrüttlers und der Schalteinrichtung ist der gleiche wie bei der Ausführungsform nach Fig. 1, und entsprechende Teile sind mit den gleichen Bezugszeichen versehen wie dort.

Bei der Ausführungsform nach Fig. 3 ist das Zahnrad 30 als Ring auf der Mantelfläche eines ringförmigen, nach innen offenen Gehäuses 94 etwa in der Mittelebene 96 desselben befestigt. Das Gehäuse 94 ist seinerseits auf der Unwuchtwelle 22 drehbar gelagert. Das Gehäuse 94 weist auf der Innenseite axial und längs des Umfangs winkelversetzte Anschläge, und zwar vorzugsweise mehr als zwei Anschläge 98, 100, 102 auf. Der Hebel ist hier ein einarmiger Hebel 104, der in einer Ausnehmung 106 der Unwuchtwelle 22 um eine in der Mittelebene 96 des Gehäuses 94 senkrecht zur Achse 44 der Unwuchtwelle 22 verlaufenden Schwenkachse 108 mittels einer Welle 110 verschwenkbar gelagert ist. Der Schwenkhebel 104 ist mit einem an der Stange 64 sitzenden radialen Ansatz 112 über einen Lenker 114 verbunden. Bei einer axialen Bewegung der Stange 64 unter Einfluss des Bowdenzugs 60 wird der Hebel 104 verschwenkt und gelangt nacheinander in die Bahn der Anschläge 102, 100 oder 98, an denen er bei verschiedenen Winkellagen zwischen Zahnrad 30 und Welle 22 zur Anlage kommt. Vorzugsweise enthält die Schaltvorrichtung mit dem Bowdenzug 60 eine der Anzahl der Anschläge 98, 100, 102 entsprechende Zahl von Raststellungen, wobei der Hebel 104 in jeder Raststellung an jeweils einem der Anschläge zur Anlage kommt.

Die beschriebene Anordnung gestattet die Einstellung mehrerer relativer Winkelstellungen zwischen Zahnrad 30 und Unwuchtwelle 22, die beispielsweise den Betriebsweisen «Vorwärts», «Standrüttlung» und «Rückwärts» entsprechen können. Im Gegensatz zu der DE-C-1 015 275 sind die jeweiligen Schaltstellungen aus der Stellung des Schaltmechanismus eindeutig erkennbar. Im Vergleich zu der DE-A-2008055 ergibt sich ein kompakterer Aufbau. Der Hebel 104 greift näher an der Mittellinie 96 des Zahnrads 30 an, so dass bei der Kraftübertragung geringere Kippmomente wirksam werden.

## Patentansprüche

1. Unwuchtrüttler, insbesondere für Bodenverdichter mit umsteuerbarer Marschrichtung, mit zwei gegenläufigen Unwuchtwellen (22, 28), deren eine in ihrer Phasenlage gegenüber der anderen durch eine Schaltkupplung verstellbar ist, enthaltend
eine erste Unwucht auf einer von einem Antriebsmotor angetriebenen Unwuchtwelle, eine zweite Unwucht auf einer zu dieser Unwuchtwelle parallelen Unwuchtwelle,
ein erstes Zahnrad (32), das mit einer der Unwuchtwellen fest verbunden ist,
ein zweites Zahnrad (30), das mit dem ersten Zahnrad (32) in Eingriff und drehbar auf der anderen Unwuchtwelle (22) gelagert ist, und
eine bei wenigstens zwei verschiedenen Winkellagen kuppelnde Schaltkupplung (36) zwischen dem zweiten Zahnrad (30) und der zugehörigen anderen Unwuchtwelle (22), wobei diese Schaltkupplung (36) folgende Bauteile enthält: Anschlagmittel (38) an dem Zahnrad (30), eine mit der Unwuchtwelle (22) umlaufende Mitnahmeeinrichtung, die zwischen einer ersten und einer zweiten Stellung beweglich ist und in der ersten Stellung bei einer Winkellage und in der zweiten Stellung bei einer anderen Winkellage mit den Anschlagmitteln (38) zur Herstellung einer Antriebsverbindung zwischen Zahnrad (30) und Unwuchtwelle (22) zusammenwirkt, und eine Schaltvorrichtung, durch welche die Mitnahmeeinrichtung zwischen der ersten und der zweiten Stellung schaltbar ist,
dadurch gekennzeichnet, dass
die Mitnahmeeinrichtung von einem Hebel (40, 104) gebildet ist, der an der Unwuchtwelle (22) um eine quer zur Umlaufachse (44) der Unwuchtwelle (22) verlaufenden Schwenkachse (46, 108) schwenkbar gelagert ist.

2. Unwuchtrüttler nach Anspruch 1, dadurch gekennzeichnet, dass
(a) die Anschlagmittel von einem Anschlag (38) gebildet sind, der auf einer Stirnfläche des Zahnrads (30) sitzt, und
(b) der Hebel der Mitnahmevorrichtung ein doppelarmiger Hebel (40) ist, der in der ersten Stellung mit einem Arm (50) und in der zweiten Stellung mit dem anderen Arm (48) an dem Anschlag (38) zur Anlage kommt.

3. Unwuchtrüttler nach Anspruch 2, dadurch gekennzeichnet, dass
(a) in jeder Endstellung des doppelarmigen Hebels (40) der jeweils von dem Zahnrad (30) abgehobene Arm (48, 50) mit seiner dem Zahnrad (30) abgewandten Rückseite (86) bremsend an einer gehäusefesten Bremsfläche (88) anliegt und
(b) an der Stirnfläche des Zahnrads (30) ein Nocken (90) vorgesehen ist, durch welchen kurz vor Anlage des zum Zahnrad (30) hingeneigten Armes (48) an dem Anschlag (90) dieser Arm (48) soweit zurückschwenkbar ist, dass der andere Arm (50) von der Bremsfläche (88) abgehoben wird.

4. Unwuchtrüttler nach Anspruch 3, dadurch gekennzeichnet, dass der doppelarmige Hebel (40) auf seiner dem Zahnrad (30) abgewandten Rückseite (86) einen Bremsbelag (92) trägt.

5. Unwuchtrüttler nach einem der Ansprüche 2 bis 4, dadurch gekennzeichnet, dass
(a) die Masseverteilung des doppelarmigen Hebels (40) so unsymmetrisch ist, dass die Fliehkraft auf den doppelarmigen Hebel (40) ein Drehmoment um die Schwenkachse (46) ausübt, welches den Hebel (40) in eine erste Stellung zu schwenken sucht, und
(b) die Schaltvorrichtung einen Bowdenzug (60) enthält, über welchen auf den doppelarmigen Hebel (40) eine Zugkraft zur Erzeugung eines Drehmoments ausübbar ist, das dem von der Fliehkraft hervorgerufenen Drehmoment entgegenwirkt.

6. Unwuchtrüttler nach Anspruch 1, dadurch gekennzeichnet, dass
(a) das Zahnrad (30) als Ring auf der Mantelfläche eines ringförmigen, nach innen offenen Gehäuses (94) etwa in der Mittelebene (96) desselben befestigt ist, das seinerseits auf der Unwuchtwelle (22) drehbar gelagert ist,
(b) das Gehäuse (94) auf der Innenseite axial und längs des Umfangs winkelversetzte Anschläge (98,100,102) aufweist und
(c) der Hebel ein einarmiger Hebel (104) ist, der in einer Ausnehmung (106) der Unwuchtwelle (22) um eine in der Mittelebene (96) senkrecht zur Achse (44) der Unwuchtwelle (22) verlaufende Schwenkachse (108) verschwenkbar gelagert ist.

7. Unwuchtrüttler nach Anspruch 6, dadurch gekennzeichnet, dass
(a) in dem Gehäuse (94) mehr als zwei Anschläge (98, 100, 102) gegeneinander axial und winkelversetzt angeordnet sind und
(b) die Schaltvorrichtung eine der Anzahl dieser Anschläge entsprechende Zahl von Raststellungen besitzt, wobei der Hebel (104) in jeder Raststellung an jeweils einem der Anschläge (98, 100, 102) zur Anlage kommt.

## Claims

1. Unbalance vibrator, in particular for soil compactors with reversible direction of propulsion, having two unbalance shafts (22, 28) rotating in opposite directions, the phase angle of one of said shafts being adjustable relative to the other shaft by means of a shift coupling comprising
a first unbalance on an unbalance shaft driven by a drive motor
a second unbalance on an unbalance shaft parallel to this unbalance shaft,
a first gear (32), which is fixedly connected to one of the unbalance shafts,
a second gear (30), which meshes with the first gear (32) and is rotatably mounted on the other unbalance shaft (22), and
a shift coupling (36) between the second gear (30) and the associated other unbalance shaft (22) which coupling couples in, at least, two different angular positions, said shift coupling (36) comprising the following components:
stop means (38) on the gear (30),
an engaging device rotating with the unbalance shaft (22), said device being movable between a first and a second position and cooperating with the stop means to establish drive connection between gear (30) and unbalance shaft (22) at one angular position, in said first position, and at another angular position, in said second position, and
a shifting device which is arranged to shift the engaging device between said first and second positions,
characterized in that
the engaging device is a lever (40, 104) which is pivotably mounted on the unbalance shaft (22) about a pivot axis (46, 108) extending transversely to the axis of rotation (44) of the unbalance shaft (22).

2. Unbalance vibrator as claimed in claim 1 characterized in that
(a) the stop means are formed by a stop (38) which is located on one end face of the gear (30), and
(b) the lever of the engaging device is a two-armed lever (40), which, in its first position, engages the stop (38) with one arm and, in its second position, engages the stop with the other arm (48).

3. Unbalance vibrator as claimed in claim 2, characterized in that
(a) in each end position of the two-armed lever (40) the respective arm (48, 50) liftet from the gear (30) brakingly engages a housing-fixed braking surface (88) with its rear surface (86) and
(b) a cam (90) is provided on the end face of the gear (30) and is arranged such that, shortly before the arm (48) tilted towards the gear (30) engages the stop (90), it rotates this arm (48) back to such an extent that the other arm (50) is lifted from the braking surface (88).

4. Unbalance vibrator as claimed in claim 3, characterized in that the two-armed lever (40) carries a brake lining (92) on its rear surface (86) remote from the gear (30).

5. Unbalance vibrator as claimed in anyone of the claims 2 to 4, characterized in that
(a) the mass distribution of the two-armed lever (40) is unsymmetric such that the centrifugal force exerts a torque on the two-armed lever (40) about the pivot axis (46), which torque tends to rotate the lever (40) into a first position, and
(b) the shifting device comprises a Bowden cable (60) which is arranged to exert a traction force on the two-armed lever to generate a torque which counteracts the torque caused by the centrifugal force.

6. Unbalance vibrator as claimed in claim 1, characterized in that
(a) the gear (30) is a ring on the peripheral surface of an annular housing (94) open towards the inside and is affixed substantially in the center plane (96) thereof, said housing, in turn, being mounted for rotation on the unbalance shaft (22),
(b) the housing (94) has axially and, along its circumference, angulary spaced stops (98, 100, 102), on its inner surface, and
(c) the lever is a single-armed lever (104) which is pivotably mounted in a recess (106) of the unbalance shaft (22) about a privot axis (108) located in said center plane (96) and normal to the unbalance shaft (22).

7. Unbalance vibrator as claimed in claim 6, characterized in that
(a) more than two axially and angulary spaced stops (98, 100, 102) are provided in the housing (94) and
(b) the shifting device has a plurality of detent positions corresponding to the number of these stops, the lever (104) engaging a respective one of the stops (98, 100, 102) in each of said detent positions.

## Revendications

1. Vibrateur à balourd, en particulier pour compacteur de sol à sens de marche réversible, comportant deux arbres à balourd (22, 28) à sens de marche opposé dont l'un peut être réglé quant à sa position de phase relativement à l'autre par un embrayage, comportant:
un premier balourd sur un arbre à balourd entraîné par un moteur d'entraînement,
un deuxième balourd sur un arbre à balourd parallèle à cet arbre à balourd,
une première roue dentée (32) qui est reliée solidairement à l'un des arbres à balourd,
une deuxième roue dentée (30) qui est en coopération avec la première roue dentée (32) et est montée de manière à pouvoir tourner sur l'autre arbre à balourd (22), et
un embrayage (36) qui accouple en au moins deux positions angulaires différentes, entre la deuxième roue dentée (30) et l'autre arbre à balourd correspondant (22), cet embrayage (36) contenant les éléments suivants:
des moyens de butée (38) sur la roue dentée (30), un dispositif d'entraînement tournant avec l'arbre à balourd (22), qui peut se mouvoir entre une première et une deuxième position, et qui coopère, dans la première position à une position angulaire et dans la deuxième position à une autre position angulaire, avec les moyens de butée (38), pour établir une liaison d'entraînement entre la roue dentée (30) et l'arbre à balourd (22) et
un dispositif de commutation par lequel le dispositif d'entraînement peut être commuté entre la première et la deuxième position,
caractérisé en ce que le dispositif d'entraînement est formé d'un levier (40, 104), qui est monté de manière à pouvoir pivoter sur l'arbre à balourd (22) autour d'un axe de pivotement (46, 108) dirigé transversalement à l'axe de rotation (44) de l'arbre à balourd (22).

2. Vibrateur à balourd selon la revendication 1, caractérisé en ce:
a) que les moyens de butée sont formés d'une butée (38), qui est montée sur une surface frontale de la roue dentée (30), et en ce
b) que le levier du dispositif d'entraînement est un levier à deux bras (40) qui vient s'appliquer contre la butée (38), dans la première position par un bras (50) et dans la deuxième position par l'autre bras (48).

3. Vibrateur à balourd selon la revendication 2, caractérisé en ce:
a) que dans chaque position extrême du levier à deux bras (40), le bras (48, 50) momentanément écarté de la roue dentée (30) s'applique avec freinage, par son côté postérieur (86) opposé à la roue dentée (30), contre une surface de freinage (88) solidaire du carter, et en ce
b) qu'à la surface frontale de la roue dentée (30) est prévue une came (90) sous l'action de laquelle, un peu avant que le bras (48) incliné vers la roue dentée (30) ne s'applique à la butée (90), ce bras (48) peut pivoter en arrière dans une mesure telle que l'autre bras (50) s'écarte de la surface de freinage (88).

4. Vibrateur à balourd selon la revendication 3, caractérisé en ce que le levier à deux bras (40) porte, sur son côté postérieur (86) oppopsé à la roue dentée (30), une garniture de frein (92).

5. Vibrateur à balourd selon l'une des revendications 2 à 4, caractérisé en ce:
a) que la distribution de masse du levier à deux bras (40) est tellement asymétrique que la force centrifuge exerce, sur le levier à deux bras (40), autour de l'axe de pivotement (46), un couple qui tend à faire pivoter le levier (40) à une première position, et en ce
b) que le dispositif de commutation comporte une gaine Bowden (60) par l'intermédiaire de laquelle peut être exercée sur le levier à deux bras (40) une force de traction servant à engendrer un couple qui contrarie le couple provoqué par la force centrifuge.

6. Vibrateur à balourd selon la revendication 1, caractérisé en ce:
a) que la roue dentée (30), sous forme de couronne, est fixée sur la surface latérale d'un carter (94) ouvert vers l'intérieur, à peu près dans le plan médian (96) de celui-ci, le carter étant lui-même monté de manière à pouvoir tourner sur l'arbre à balourd (22), en ce
b) que le carter (94) présente du côté intérieur des butées (98, 100, 102) décalées, axialement et angulairement le long de la circonférence, et en ce
c) que le levier est un levier à un seul bras (104) qui est monté dans un évidement (106) de l'arbre à balourd (22) de manière à pouvoir pivoter autour d'un axe de pivotement (108) situé dans le plan médian (96), perpendiculairement à l'axe (44) de l'arbre à balourd (22).

7. Vibrateur à balourd selon la revendication 6, caractérisé en ce:
a) que dans le carter (94), plus de deux butées (98, 100, 102) sont disposées avec décalage axial et angulaire entre elles, et en ce
b) que le dispositif de commutation possède un nombre de positions d'arrêt correspondant au nombre de ces butées, le levier (104) venant s'appliquer, dans chaque position d'arrêt, contre l'une des butées (98,100,102).
